# EUROPÄISCHE PATENTSCHRIFT

(11) **EP 0 003 949 B1**
(45) Veröffentlichungstag und Bekanntmachung des Hinweises auf die Patenterteilung: **04.08.1982**
(21) Anmeldenummer: 78100465.0
(22) Anmeldetag: 21.07.1978
(51) Int. Cl.: B65D 5/00

(54) **Kette aus acht gleich grossen zusammenhängenden Quadern**
Chain of eight interconnected equally sized parallelepipeds
Chaîne de huit parallélépipèdes de mêmes dimensions reliés entre eux

(30) Priorität: 03.03.1978 DE 2809231; 14.04.1978 DE 2816239
(43) Veröffentlichungstag der Anmeldung: 19.09.1979
(73) Patentinhaber: REFEKA Werbemittel GmbH, D-8011 Kirchheim bei München (DE)
(72) Erfinder: Rüger, Walther, D-8000 München 2 (DE)
(74) Vertreter: Strohschänk, Heinz, Dipl.-Ing.

## Beschreibung

Der Gattung des Patentanspruchs 1 entsprechende Quaderketten sind beispielsweise durch die FR-A-2 120 325 bekannt und zeichnen sich dadurch aus, daß sie auch bei einer häufigen Benutzung an ihren scharnierartigen Verbindungsstellen einen zuverlässigen Zusammenhalt gewährleisten. Erfahrungsgemäß reichen die an den scharnierartigen Gelenkstellen vorgesehenen zusätzlichen Wandstreifen jedoch noch nicht dazu aus, daß die aus dem üblichen Kartonmaterial aufgefalteten leichten Quaderkörper die nach einer jeweils vorgenommenen Verwandlung der Quaderkette vorgesehene gegenseitige Lage zwanglos beibehalten. Es muß insbesondere damit gerechnet werden, daß an der Außenseite des Gesamtkörpers befindliche einzelne Quader aufgrund der Festigkeit des Kartonmaterials aus der zunächst herbeigeführten, beispielsweise parallel neben einem benachbarten Quader befindlichen Stellung um ihre scharnierartige Gelenkstelle im Sinne einer Entspannung des an der Gelenkstelle umgebogenen Kartonmaterials um einen mehr oder weniger großen Winkel auseinanderklaffen. Wenn es auch bekannt ist, ein Umbiegen benachbarter Kartonflächen durch eine entlang der Verbindungskante verlaufende Perforation zu erleichtern, so hat sich doch gezeigt, daß die bekannten Perforationen zu schnell zu einem Auseinanderbrechen der vorher verbundenen Kartonflächen und damit zu einem Zerreißen der Quaderkette führen, die entsprechend dem vorgesehenen Verwendungszweck als Spielzeug und Werbeartikel gerade trotz wiederholter Verwandelbarkeit ringförmig geschlossen erhalten werden soll.

Der Erfindung liegt die Aufgabe zugrunde, die eingangs genannte Kette so zu vervollkommnen, daß an den scharnierartigen Gelenkstellen trotz Beibehaltung eines zuverlässigen Zusammenhaltes eine bessere Gelenkigkeit erreicht wird.

Die gestellte Aufgabe ist erfindungsgemäß durch die im kennzeichnenden Teil des Patentanspruchs 1 wiedergegebenen Lehre gelöst.

Es hat sich überraschend gezeigt, daß bei einer Unterbrechung der zusätzlichen Wandstreifen durch die vorgeschlagenen Langlöcher eine vorzügliche Gelenkigkeit erreicht wird, obgleich die beiderseits der Langlöcher anschließenden Verbindungslaschen auch nach einer vielfachen Verwandlung der Quaderkette genügend fest bleiben und deren zuverlässigen Zusammenhalt sichern.

Bei einer Ausbildung der Quaderkette gemäß Patentanspruch 2 ergibt sich der besondere Vorteil, daß der quaderförmige Gesamtkörper in einfacher Weise einer üblichen Füllvorrichtung zugeführt werden kann, durch welche die in einer Reihe aufeinanderfolgenden oder aber auch alle acht Quader bei geöffneten Deckelwänden in einem einzigen Durchgang leicht gefüllt werden können, wobei die in den Wandstreifen der Gelenkstellen befindlichen Langlöcher den Gelenken eine größere Verformbarkeit verleihen, so daß der quaderförmige Gesamtkörper unter der Füllvorrichtung ohne weiteres auf seiner Unterlage ausgebreitet liegen bleibt.

Durch die im Patentanspruch 5 wiedergegebene Maßnahme ergibt sich eine besonders einfache Verwandelbarkeit des gerade gefüllten quaderförmigen Gesamtkörpers zu einem für den Versand und die Darreichung als Geschenk besonders geeigneten Quaderkörper, indem nunmehr lediglich die beiden gegenüberliegenden äußeren Quaderpaare des gefüllten Gesamtkörpers um jeweils 180° nach oben auf die beiden mittleren Quaderpaare herumgeklappt werden.

Der Zusammenhalt des so geschaffenen Quaderkörpers kann dann in einfacher Weise durch kleine Klebeblätter erreicht werden, von denen je eines an der Ober- und an der Unterseite des quaderförmigen Gesamtkörpers in der Mitte über die einander zugekehrten vier Ecken der dortigen vier Quader geklebt wird.

Bisher war man bereits mehr als 14 Jahren dem Gedanken gefolgt, daß zu der bekannten Verwandelbarkeit zu Gesamtkörpern unterschiedlicher Außenflächen als Einzelkörper nur Würfel geeignet seien, die infolge ihrer völlig gleichen Außenflächen bei jeder möglichen anderen Zusammenstellung zwangsläufig stets mit gleich großen Flächen aneinanderliegen. Demgegenüber wurde mit der vorliegenden Erfindung überraschenderweise gefunden, daß auch in der bekannten Weise miteinander verbundene Quaderkörper mit gemäß der Lehre des Patentanspruchs 7 unterschiedlich großen Flächenpaaren sich zu noch unterschiedlicheren Gesamtkörpern verwandeln lassen und damit eine noch größere Verwandlungswirkung und einen noch größeren Kaufanreiz bieten, als dies bei den bisher bekanntgewordenen Würfelketten der Fall ist. Überdies macht es die von der Würfelform abweichende Quaderform möglich, die Form der durch den Quader gebildeten Verkaufspackung dem aufzunehmenden Verkaufsgegenstand, beispielsweise einem kleinen Spielzeug oder einem stangenförmigen Schokoladenartikel, weitgehend anzupassen.

Andere vorteilhafte Ausgestaltungen der Erfindung sind in weiteren Unteransprüchen gekennzeichnet.

Durch die US-A-3 092 301 ist es bereits bekannt, zwei aus einem Kartonzuschnitt auffaltbare und über eine entlang der Symmetrieachse des Zuschnittes verlaufende Gelenkstelle verbundene quaderförmige Behälter mit rechteckigem Grundriß mit Deckelwänden zu versehen, die bei nebeneinander aufgestellten Behältern beide oben liegen. Indessen besteht dort die Gelenkstelle lediglich aus einer Faltkante des Zuschnittes, die im Falle wiederholter Schwenkbewegungen der benachbarten Behälter zueinander, wie es bei den Quadern der hier betroffenen verwandelbaren Quaderkette vorgesehen ist, leicht einreißen würde.

In der Zeichnung ist die Erfindung beispielsweise veranschaulicht; es zeigt
Fig. 1 eine aus langgestreckten Quadern mit quadratischen Stirnflächen geformte Quaderkette in einer perspektivisch gehaltenen Seitenansicht schräg von oben (eine der von oben sichtbaren quadratischen Deckelwände ist zur besseren Sichtbarmachung von Einzelheiten aufgeklappt dargestellt);
Fig.2 die Quaderkette gemäß Fig. 1 in einer verwandelten Form, bei der die Deckelwände jeweils durch benachbarte Quader verdeckt sind (in einer gleichen perspektivischen Ansicht wie Fig. 1);
Fig.3, 4 und 5 drei zur Bildung eines Quadersatzes von zwei gleichen, die Quaderkette bildenden Quadersätzen dienende ausgebreitete Kartonzuschnitte in jeweils einer Draufsicht auf ihre an den aufgefalteten Quadern innen liegenden Flächen;
Fig. 6 einen Quadersatz der Quaderkette nach einer teilweisen Auffaltung der fertig verklebten Schachtelteile der einzelnen Quader (in einer den Fig. 1 und 2 entsprechenden perspektivischen Ansicht);
Fig. 7 den Quadersatz gemäß Fig. 6 nach einer völligen versandgerechten flachen Zusammenlegung (in einer Draufsicht in Richtung des Pfeiles VII der Fig. 6).

Von den in Fig. 1 dargestellten acht Quadern 1 bis 8 besteht jeder aus einem langgestreckten Körper mit einer quadratischen Deckelwand (D₁ bis Dₛ), einer gleich großen (in Fig. 1 nicht sichtbaren) Bodenwand und vier gleich großen rechteckigen Seitenwänden, von denen in Fig. 1 jeweils eine Seitenwand S₄, S₅, Sε, S₇ und S₈ der Quader 4 bis 8 gekennzeichnet ist. Während das eine Paar (Aᵢ) der jeweils gleichen gegenüberliegenden ebenen Außenflächen A_{I}, A₂ und A₃ jedes Quaders in bisher üblicher Weise quadratisch ist, weisen die beiden Paare der Außenflächen A₂ und A₃ jedes Quaders eine Rechteckform auf.

Die Quader 1 bis 8 sind durch acht scharnierartige Gelenkstellen 9 bis 16 zu einer verwandelbaren Quaderkette verbunden, die bei der in Fig. 1 dargestellten Zuordnung gemeinsam einen quaderförmigen Gesamtkörper einer dem einzelnen Quader ähnlichen Form ergibt. Dabei besteht die Quaderkette aus zwei Quadersätzen mit je vier Quadern, und zwar gemäß Fig. 1 aus einem Quadersatz mit den Quadern 1 bis 4 und einem weiteren Quadersatz mit den Quadern 5 bis 8.

Jeder Quadersatz ist aus drei Kartonzuschnitten 17, 18 und 19 (vgl. Fig. 3,4 und 5) aufgefaltet, wobei der eine Kartonzuschnitt 17 zu den beiden Quadern 2 und 3 und der andere Kartonzuschnitt 18 zu den beiden Quadern 6 und 7 aufgefaltet ist. In den Fig. 3 bis 5 sind die in Klammern angeführten Bezugszeichen den jeweils entsprechenden weiteren Quadern 5 bis 8 zugeordnet. Der Kartonzuschnitt 17 ist symmetrisch zu seiner zugleich eine scharnierartige Gelenkstelle 13 bzw. 14 aufnehmenden Mittelquerachse 20 ausgebildet, wobei die Gelenkstelle, wie auch sämtliche weiteren Gelenkstellen 9, 10, 11, 12 sowie 15 und 16 der Quaderkette aus einem zwischen den verbundenen Seitenkanten, gemäß den Fig. 2 und 3 einerseits der Seitenkante 21 des Quaders 6 und andererseits der Seitenkante 22 des Quaders 7, befindlichen zusätzlichen Wandstreifen 23 des Kartonmaterials einer etwa der vierfachen Wandstärke des Kartonmaterials entsprechenden Breite besteht. Dieser zusätzliche Wandstreifen 23 bildet zwischen den in üblicher Weise durch je eine Falzlinie gebildeten Seitenkanten 21 und 22 genügend Material, welches zwischen den Quadern die Gelenkbewegungen aufnimmt, ohne daß dazu Kartonmaterial der eigentlichen Quader herangezogen zu werden braucht. Außerdem sind die Wandsireifen 23 der scharnierartigen Gelenkstellen 13 und 14 gemäß den Fig. 2 und 3 durch zwei entlang den verbundenen Seitenkanten 21 und 22 mit Abstand nebeneinander angeordnete Langlöcher 24 zu drei Verbindungslaschen 25a, 25b und 25c gekürzt, während die Wandstreifen sämtlicher weiteren scharnierartigen Gelenkstellen 9 bis 12 durch ein im Mittelbereich der verbundenen Seitenkanten verlaufendes Langloch 24a zu zwei an den beiden Enden der verbundenen Seitenkanten befindlichen Verbindungslaschen 25'a und 25'c (vgl. Fig. 1 und 5) gekürzt sind. Dabei sind die gebildeten Verbindungslaschen 25 in Längsrichtung der Wandstreifen 23 etwa halb so lang wie die Langlöcher 24 und weisen eine etwa dem Fünfzehnfachen der Wandstärke des Kartonmaterials entsprechende Länge auf. Es hat sich gezeigt, daß durch solche Langlöcher die Flexibilität der Gelenkstellen noch derartig weiter vergrößert wird, daß . schon die leeren äußeren Quaderpaare 1, 5 und 4, 8 des in Fig. 1 dargestellten quaderförmigen Gesamtkörpers durch ihr Eigengewicht auf die Unterlage der Quaderkette absinken und die richtige Quaderform des in Fig. 1 dargestellten Gesamtkörpers sich damit schon bei leeren Quadern zwangslos ergibt. Dies ist wichtig, weil die Quaderkette in der in Fig. 1 dargestellten Form des Gesamtkörpers mit nur einfachen üblichen Halterungen durch eine Füllvorrichtung bewegbar sein muß, wenn die Quader mittels der Füllvorrichtung in einfacher Weise in einem einzigen Durchgang zu füllen sein sollen.

Für diese einfache Füllmöglichkeit ist es weiterhin wichtig, daß die Quader 1 bis 8 wenigstens in einer zu einem solchen Gesamtkörper vereinigten Lage, wie sie in Fig. 1 mit allen acht Quadern nebeneinander dargestellt ist, sämtlich leicht nach oben zu öffnende Deckelwände Dᵢ bis Dε aufweisen. Eine solche Lage der Deckelwände ergibt sich beim Auffalten und Zusammenstecken der nachstehend zunächst noch näher beschriebenen Kartonzuschnitte 17,18 und 19 zwangsläufig von selbst.

Zum Auffalten der beiden Quader jedes Kartonzuschnittes 17 werden die beiden äußeren Klebelaschen 26 und 27 nach einem Auf- und Gegeneinanderfalten der beiden Zuschnittenden gegen die zugeordneten, beiderseits der Gelenkstelle 13 anschließenden Seitenwände des jeweiligen Quaders 2 bzw. 3 geklebt, während die in gleicher Weise mittels je einer Klebelasche 28 und 29 aufgefalteten Quader 1 und 4 mittels je einer zugleich eine scharnierartige Gelenkstelle 9 bzw. 10 bildenden, nach außen vorstehenden Klebelasche 30 bzw. 31 mit der benachbarten Seitenwand 32 bzw. 33 des Quaders 2 bzw. 3 (vgl. Fig. 2) verbunden werden. Dabei ist eine in den aufgefalteten Quader 1 hineinfaltbare Lasche 34 zugleich als ein Ösenteil ausgebildet, während der aufgefalteten Quader 4 außer der Klebelasche 31 noch eine weitere, zugleich über eine Gelenkstelle 16 anschließende, nach außen ragende Lasche 35 aufweist, die als ein in den dem Quader 1 gleichenden Quader 8 des weiteren Quadersatzes an der Stelle von dessen Lasche 34 hineinsteckbarer und in den Ösenteil dieser Lasche einhängbarer Hakenteil ausgebildet ist. Auf diese Weise können die die jeweils unlösbar verbundenen Quader 1 bis 4 bzw. 5 bis 8 aufweisenden beiden Quadersätze leicht lösbar miteinander verbunden werden, was nicht nur den Vorteil einer einfachen Zusammensetzung der vollständigen Quaderkette, sondern noch den weiteren Vorteil mit sich bringt, daß gewünschtenfalls auch jeder Quadersatz eine eigene vollständige Verkaufspackung bilden kann. Im letzteren Falle ist es lediglich erforderlich, die Lasche 35 ganz nach innen in den Quader hineinzufalten.

Damit die auch zum späteren Zugang zu den Quaderinhalten dienenden Deckelwände Dᵢ bis D₈ leicht aus ihrer geschlossenen Stellung aufgeschwenkt werden können, weist jede derselben im Mittelbereich ihrer in eine Einstecklasche 36 (vgl. Fig. 4) übergehenden, zugleich eine Falzlinie bildenden Seitenkante 37 einen aus dem Kartonmaterial der Einstecklasche 36 ausgestanzten und über die Seitenkante 37 nach außen vorstehenden Griffansatz 38 auf. Außerdem sind bei dem dargestellten Ausführungsbeispiel die gemäß Fig. 2 vorderen und hinteren Seitenwände der einzelnen Quader 1 bis 8, von denen in den Fig. 1 und 2 die Seitenwände S₅, Sε, S₇ und S₈ sichtbar sind, mit je einem Fensterausschnitt 43 versehen, der zweckmäßig durch eine eingeklebte Klarsichtfolie 44 zu einem durchsichtigen Fenster ergänzt ist. Zusätzlich zu diesen Fenstern oder statt derselben können auch noch die in Fig. 2 strichpunktiert angedeuteten Fensterausschnitte 45 vorgesehen sein, oder statt Fenstern könnten auch entlang einer Perforation 45' heraustrennbare Wandteile 46 vorgesehen sein.

Schließlich könnten auch Fensterausschnitte vorgesehen sein, die eine unregelmäßige Form, z. B. einer Frucht oder einer Blume aufweisen, wie es in Fig. 2 mit einem strichpunktiert dargestellten Fensterausschnitt 47 in Form einer Kirsche angedeutet ist.

Wird die Quaderkette nach ihrer Füllung zu dem in Fig. 2 dargestellten Quaderkörper geformt, bei dem die Deckelwände D₁ bis D₈ alle innerhalb der Quermittelebene des Gesamtkörpers unzugänglich verdeckt liegen, dann kann der Gesamtkörper in einfacher Weise dadurch für einen Versand zusammengehalten werden, daß je ein kleines rundes Klebeblatt 48 oben und unten in der Mitte über die einander zugekehrten vier Ecken der dortigen vier Quader 1, 4, 5, 8 bzw. 2, 3, 6, 7 geklebt wird.

Für den praktischen Gebrauch der beschriebenen Quaderketten ist es weiterhin von Bedeutung, daß sie vom Verpackungshersteller an den Erstabnehmer, der beispielsweise die einzelnen Quader mit Verkaufsgegenständen füllt, möglichst frachtgünstig, d. h. raumsparend zusammengelegt, versandt werden können. Zu diesem Zweck hat es sich als vorteilhaft ergeben, die beiden in der vorgenannten Weise einfach zusammensteckbaren Quadersätze jeweils in der aus Fig. 6 ersichtlichen Weise vorzufabrizieren, d. h. völlig fertig zu verkleben und mit jeweils in die Ebene der benachbarten Seitenwand aufgeklappten Laschen und Deckelwänden so flach zusammenzuschieben, wie es aus Fig. 7 ersichtlich ist. Der Erstabnehmer braucht die so flach zusammengelegten Quadersätze lediglich wieder zu aufeinanderfolgenden quaderförmigen Hohlkörpern aufzuschieben und kann dann die einzelnen Behälter leicht in der bei Kartons üblichen Weise durch entsprechendes Einschwenken der Laschen und Deckel schließen, wobei dann zur Zusammensetzung zusammengehöriger Quadersätze lediglich die aus den Fig. 4 und 5 ersichtlichen ösen- und hakenförmigen Laschen 34 und 35 in der vorstehend beschriebenen Weise ineinander einzuhängen sind.

Die Breite der jeweils eine scharnierartige Gelenkstelle bildenden Wandstreifen 23 könnte statt dem Vierfachen auch dem Drei- oder Fünffachen der Wandstärke des Kartonmaterials entsprechen.

## Patentansprüche

1. Ringförmig geschlossene Kette mit acht gleich großen zusammenhängenden Quadern (1 bis 8) aus vorgefalzten aufgefalteten Kartonzuschnitten, die durch Einstecklaschen (36) und je Quader mindestens eine eingeklebte Klebelasche (26, 27) formhaltig sind und von denen jeweils zwei in der Kette aufeinanderfolgende Quader an einer entlang gleich langen Seitenkanten (21, 22) befindlichen Gelenkstelle (14) scharnierartig verbunden und an zwei diesen Seitenkanten abgelegenen und in bezug auf dieselben quer verlaufenden und bei in einer Reihe aufeinanderfolgenden Quadern zugleich symmetrisch gegenüberliegenden weiteren Gelenkstellen (11, 12) mit je einer gleich langen Seitenkante beiderseits anschließender Quader der Kette scharnierartig zu einer von zwei Quadergruppen verbunden sind, wobei die beiden äußersten Quader (5, 8) der einen Gruppe mit den entsprechenden beiden Quadern (1, 4) der anderen Gruppe entlang je einer ihrer vorhandenen Gelenkstelle (11 bzw. 12) abgelegenen und quer zu dieser verlaufenden Seitenkante ebenfalls scharnierartig verbunden und die scharnierartigen Gelenkstellen (9 bis 16) aus zusätzlichen Wandstreifen (23) des Kartonmaterials einer etwa dessen drei- bis fünffacher Wandstärke entsprechenden Breite bestehen, die beiderseitig mit den zugeordneten Quadern über je eine zugleich deren benachbarte Seitenkante bildende Falzlinie verbunden sind, dadurch gekennzeichnet, daß die zusätzlichen Wandstreifen (23) durch Langlöcher (24) unterbrochen und die zwischen den letzteren gebildeten Verbindungslaschen (25) in Längsrichtung der Wandstreifen (23) etwa halb so lang wie die Langlöcher (24) sind und zugleich eine etwa dem Fünfzehnfachen der Wandstärke des Kartonmaterials entsprechende Länge aufweisen.

2. Kette nach Anspruch 1, dadurch gekennzeichnet, daß die Quader (z. B. 8) mindestens je eine leicht aufklappbare Deckelwand (D₈) aufweisen und die Deckelwände (Dᵢ bis D₈) der bei einer zu einem mit allen acht Quadern (1 bis 8) nebeneinander liegenden quaderförmigen Gesamtkörper verwandelten Form der Kette an deren Oberseite in einer gemeinsamen Deckelebene liegen.

3. Kette nach Anspruch 2, dadurch gekennzeichnet, daß die Deckelebene jeweils eine der beiden kleinsten Außenflächen (A₁) jedes Quaders (z. B. 8) aufnimmt.

4. Kette nach Anspruch 2 oder 3, dadurch gekennzeichnet, daß alle in der Deckelebene befindlichen Deckelwände (z. B. D₄) um parallel zur Schmalseite des quaderförmigen Gesamtkörpers verlaufende Seitenkanten (z. B. 4a) der Quader (1 bis 8) aufklappbar sind.

5. Kette nach einem der Ansprüche 2 bis 4, dadurch gekennzeichnet, daß der quaderförmige Gesamtkörper in seiner die Deckelwände (D₁ bis D₈) an seiner Oberseite aufweisenden Form je zwei scharnierartige Gelenkstellen (9, 11 und 10, 12) in der Deckelebene zwischen den in seiner Längsrichtung gegenüberliegenden äußersten Quaderpaaren (1, 5 und 4, 8) und den jeweils nach seiner Mitte hin anschließenden beiden Quaderpaaren (2, 6 und 3, 7) in jeweils einer gemeinsamen Querrichtung aufweist.

6. Kette nach einem der Ansprüche 2 bis 5, dadurch gekennzeichnet, daß jede Deckelwand (Dᵢ ... D₈) im Mittelbereich ihrer in eine Einstecklasche (z. B. 36) übergehenden Seitenkante (37) einen aus dem Kartonmaterial der Einstecklasche (36) ausgestanzten und über die Seitenkante (37) nach außen vorstehenden Griffansatz (38) aufweist (Fig. 4).

7. Kette nach einem der vorhergehenden Ansprüche, dadurch gekennzeichnet, daß von den drei Paaren jeweils gleicher gegenüberliegender ebener Außenflächen (Aᵢ, A₂ und A₃) jedes Quaders (z. B. 8) wenigstens zwei Paare (A₂ und A₃) eine von einem Quadrat unterschiedliche Rechteckform aufweisen.

8. Kette nach einem der vorhergehenden Ansprüche, dadurch gekennzeichnet, daß sie aus zwei gleichen Sätzen von je drei Kartonzuschnitten (17, 18 und 19) hergestellt ist, von denen der eine (17) zu zwei in der Kette aufeinanderfolgenden Quadern (2, 3 bzw. 6, 7) auffaltbar ist und die beiden weiteren (18 und 19) zu je einem in der Kette einerseits bzw. andererseits der beiden vorgenannten Quader anschließenden Quader (1 bzw. 4; 8 bzw. 5) des damit gebildeten Quadersatzes auffaltbar sind.

9. Kette nach Anspruch 8, dadurch gekennzeichnet, daß der eine Kartonzuschnitt (17) symmetrisch zu seiner zugleich eine scharnierartige Gelenkstelle (13 bzw. 14) aufnehmenden Mittelquerachse (20) ausgebildet ist.

10. Kette nach Anspruch 8 oder 9, dadurch gekennzeichnet, daß die beiden äußeren Quader (1 und 4 bzw. 5 und 8) jedes Quadersatzes einerseits mittels je einer zugleich eine scharnierartige Gelenkstelle bildenden Klebelasche (30 bzw. 31) in einen (2 bzw. 6; 3 bzw. 7) der beiden zusammenhängenden Quader (2, 3 bzw. 6, 7) angeklebt und andererseits mittels je einer einen Ösen- bzw. Hakenteil bildenden Lasche (34 bzw. 35) in eine einen Haken- bzw. Ösenteil bildende Lasche (35 bzw. 34) des in der Kette benachbarten äußersten Quaders (5 bzw. 8) des anderen Quadersatzes eingehängt sind, und dadurch, daß jede einen Hakenteil bildende Lasche (35) zugleich eine scharnierartige Gelenkstelle (16 bzw. 15) bildet.

11. Kette nach einem der vorhergehenden Ansprüche, dadurch gekennzeichnet, daß mindestens ein Quader (z. B. 5) eine Seitenwand mit einem Fensterausschnitt (43, 45) aufweist.

12. Kette nach Anspruch 11, dadurch gekennzeichnet, daß ein Fensterausschnitt (47) eine unregelmäßige Form, z. B. einer Frucht oder einer Blume, aufweist.

13. Kette nach Anspruch 11 oder 12, dadurch gekennzeichnet, daß wenigstens ein Teil der Fensterausschnitte (43, 45) durch eine in den Quader (z. B. 5 und 8) eingeklebte Klarsichtfolie (44) verschlossen ist.

14. Kette nach einem der vorhergehenden Ansprüche, dadurch gekennzeichnet, daß mindestens ein Quader (z. B. 8) eine Seitenwand mit einer einen entfernbaren Wandteil (46) umgrenzenden Perforation (45') aufweist.

15. Kette nach Anspruch 2 und einem der Ansprüche 11 bis 14, dadurch gekennzeichnet, daß je ein Fensterausschnitt (47) oder entfernbarer Wandteil (46) in derjenigen Seitenwand (49) jedes in einem Quadersatz äußeren Quaders (1 bzw. 4, 5, 8) angeordnet ist, die dessen Deckelwand (Dᵢ bzw. D₄, D₅, Dε) gegenüberliegt.

16. Kette nach einem der Ansprüche 2 bis 15, dadurch gekennzeichnet, daß die gefüllte Kette in der Form eines durch Herumklappen der beiden äußeren Quaderpaare (1, 5 und 4, 8) der zuvor einen quaderförmigen Gesamtkörper mit oben liegenden Deckelwänden (Di ... De) bildenden Quaderkette auf die Deckelwände (D₂, D₆ und D₃, D₇) der vier mittleren Quader (2, 6 und 3, 7) gebildeten Quaderkörpers durch Aufkleben je eines Klebeblattes (48) über die an dessen Ober- und Unterseite in der Mitte einander zugekehrten vier Ecken der dortigen vier Quader (1, 4, 5, 8 bzw. 2, 3, 6, 7) zusammengehalten ist.

## Claims

1. An annularly closed chain comprising eight interconnected equally sized parallelepipeds (1 to 8) comprising pre-notched folded-up cardboard blanks which are rigid by virtue of insertion flap portions (36) and for each parallelepiped at least one adhesive flap portion (26, 27) which is stuck in place, each two successive parallelepipeds in the chain being hinged together at a hinge location (14) along equal-length side edges (21, 22), and each being hinged to a respective equal-length side edge of adjoining parallelepipeds on both sides in the chain, to form one of two groups of parallelepipeds, at two further hinge locations (11, 12) which are spaced from said side edges (21, 22) and which extend transversely with respect thereto and which are also disposed in symmetrically opposite positions when the parallelepipeds are disposed in succession in a row, wherein the two outermost parallelepipeds (5, 8) of one group are hinged to the corresponding two parallelepipeds (1, 4) of the other group along a respective side edge which is spaced from its hinge location (11 and 12 respectively) and which extends transversely with respect thereto, and the hinge locations (9 to 16) comprise additional wall strip portions (23) of the cardboard material, of a width substantially corresponding to from three to five times the wall thickness thereof, which are connected on both sides to the associated parallelepipeds by way of a respective fold line which also forms the adjacent side edge thereof, characterised in that the additional wall strip portions (23) are interrupted by slots (24) and the connecting flap portions (25) which are formed between the slots are about half the length of the slots (24) in the longitudinal direction of the wall strip portions (23) and are also of a length which approximately corresponds to fifteen times the thickness of the cardboard materials.

2. A chain according to claim 1 characterised in that the parallelepipeds (for example 8) each have at least one cover wall portion (D₈) which can easily be pivoted open and, when the chain is in a shape which has been transformed into a general parallelepiped assembly with all eight parallelepipeds (1 to 8) disposed one beside the other, the cover wall portions (D₁ to Dₐ) are disposed at the upper side thereof, in a comman cover plane.

3. A chain according to claim 2 characterised in that the cover plane contains respective ones of the two smallest outside faces (A₁) of each parallelepiped (for example 8).

4. A chain according to claim 2 or claim 3 characterised in that all cover wall portions (for example D₄) disposed in the cover plane can be folded open about side edges (for example 4a) of the parallelepipeds (1 to 8), which side edges extend parallel to the narrow side of the general parallelepiped assembly.

5. A chain according to one of claims 2 to 4 characterised in that the general parallelepiped assembly, in its form which has the cover portions (Dᵢ to D₈) at its top side, has a respective pair of hinge locations (9, 11 and 10, 12) in the cover plane between the outermost pairs of parallelepipeds (1, and 4, 8) which are disposed opposite in the longitudinal direction of the assembly, and the two pairs of parallelepipeds (2, 6 and 3, 7) which adjoin same in directions towards its centre, each in a respective common transverse direction.

6. A chain according to one of claims 2 to 5 characterised in that, in the middle region of its side edge (37) which goes into an insertion flap portion (for example 36), each cover wall portions (D₁ ... Dε) has a gripping lug portion (38) which is punched out of the cardboard material of the insertion flap portion (36) and which projects outwardly beyond the side edge (37) (see Figure 4).

7. A chain according to one of the preceding claims characterised in that, of the three pairs of identical oppositely disposed flat outside faces (Ai, A₂ and A3) of each parallelepiped (for example 8), at least two pairs (A₂ and A3) are of a rectangular shape differing from a square.

8. A chain according to one of the preceding claims characterised in that it is produces from two identical sets each comprising three cardboard blanks (17, 18 and 19), of which one (17) can be folded up to form two parallelepipeds (2, 3 and 6, 7 respectively) which are disposed in succession in the chain, and the other two blanks (18 and 19) can bei folded up to form respective ones of the parallelepipeds (1 and 4 respectively; 8 and 5 respectively) of the set of parallelepipeds formed thereby, adjoining respective ones of the two firstmentioned parallelepipeds in the chain, on respective sides thereof.

9. A chain according to claim 8 characterised in that one cardboard blank is formed symmetrically with respect to its central transverse axis (20) at which a hinge location (13 or 14) is also disposed.

10. A chain according to claim 8 or claim 9 characterised in that the two outer parallelepipeds (1 and 4, 5 and 8 respectively) of each set of parallelepipeds is secured by adhesive to one (2 and 6 respectively; 3 and 7 respectively) of the two interconnected parallelepipeds (2,3 and 6, 7 respectively) by means of a respective adhesive flap portion (30 and 31 respectively) which also forms a hinge location, on the one side, and on the other side, is engaged by means of respective flap portions (34 and 35 respectively) forming an eye portion and a hook portion respectively, into a flap portion (35 and 34 respectively), forming a hook portion and an eye portion respectively, of the outermost parallelepiped (5 and 8 respectively), which is adjacent thereto in the chain, of the other set of parallelepipeds, and further characterised in that each flap portion (35) forming a hook portions also forms a hinge location (16 and 15 respectively).

11. A chain according to one of the preceding claims characterised in that at least one parallelepiped (for example 5) has a side wall with a window cutout (43,45).

12. A chain according to claim 11 characterised in that a window cutout (47) is of irregular shape, for example a fruit or a flower.

13. A chain according to claim 11 or claim 12 characterised in that at least a part of the window cutouts (43, 45) is closed by a transparent film (44) which is stuck into the parallelepiped (for example 5 and 8).

14. A chain according to one of the preceding claims characterised in that at least one parallelepiped (for example 8) has a side wall having perforations (45') defining a removable wall portion (46). -

15. A chain according to claim 2 and one of claim 11 to 14 characterised in that a respective window cutout (47) or removable wall portion (46) is arranged in that side wall (49) of each outer parallelepiped (1 and 4, 5, 8 respectively) in a set of parallelepipeds, that side wall being opposite said cover wall portion thereof (D₁ and D₄, D₅, D₈ respectively).

16. A chain according to one of claims 2 to 15 characterised in that the filled chain is held together in the form of a parallelepiped assembly which is formed by folding over the outer two pairs of parallelepipeds (1, 5 and 4, 8) of the chain of parallelepipeds which previously formed a general parallelepiped assembly with the cover wall portions (Dᵢ ... D₈) at the top, on to the cover wall portions (D₂, D₆ and D₃, D₇) of the four middle parallelepipeds (2, 6 and 3, 7) by sticking a respective adhesive sheet (48) over the four corners, which face towards each other in the middle at the top and bottom thereof, of the four parallelepipeds (1, 4, 5, 8 and 2, 3, 6, 7) thereat.

## Revendications

1. Chaîne fermée en anneau constituée de huit parallélépipèdes (1 à 8) obtenus par pliage de flans de carton à prépliage qui sont maintenus en forme au moyen de languettes d'insertion (36) et par collage d'au moins une languette collante (26,27) par parallélépipède, chaîne dans laquelle deux parallélépipèdes successifs sont reliés par une articulation à charnière dans une zone d'articulation (14) se trouvant le long d'arêtes latérales (21, 22) de même longueur et sont reliés chacun avec une arête de même longueur par une articulation à charnière à un des deux groupes de parallélépipèdes des deux côtés de parallélépipèdes adjacents dans d'autres zones d'articulation (11, 12) qui ne sont pas en contact avec les arêtes latérales (21, 22) des premières zones (14), orthogonales à ces dernières et en même temps, disposées symétriquement dans un alignement de parallélépipèdes successifs, chaîne dans laquelle les deux parallélépipèdes extérieurs (5, 8) d'un groupe sont également reliés aux deux parallélépipèdes correspondants (1, 4) de l'autre groupe par une articulation à charnière chacun le long d'une arête latérale qui n'est pas en contact avec leur zone d'articulation existante (11, respectivement 12) et qui est orthogonale à cette dernière, chaîne dans laquelle les zones d'articulation à charnière (9 à 16) sont constituées de bandes de paroi supplémentaires (23) du matériau en carton, l'épaisseur desdites bandes de paroi supplémentaires (23) étant égale à environ trois à cinq fois celle du matériau en carton, lesdites bandes de paroi supplémentaires (23) étant reliées des deux côtés aux parallélépipèdes adjacents chacune par l'intermédiaire d'une ligne de pliage formant en même temps l'arête latérale desdits parallélépipèdes adjacents, caractérisée en ce que les bandes de paroi supplémentaires (23) sont interrompues par des trous allongés (24), en ce que les languettes de liaison (25) fournies entre ces dernières ont environ la moitié de la longueur des trous allongés (24), cette longueur étant mesurée selon la direction longitudinale des bandes de paroi (23), et en ce que lesdites languettes de liaison (25) ont une longueur égale à environ quinze fois la valeur de l'épaisseur du matériau en carton.

2. Chaîne selon la revendication 1, caractérisée en ce que les parallélépipèdes (par exemple 8) comportent chacun au moins une paroi de couvercle (D₈) pouvant être ouverte facilement et en ce que, dans le cas d'une forme de la chaîne obtenue par transformation de manière à obtenir un corps global parallélépipédique dans lequel tous les huit parallélépipèdes (1 à 8) sont disposés côte à côte, les parois de couvercle (Dᵢ a Dε) sont disposées dans un plan de couvercles commun correspondant à la face supérieure dudit corps global parallélépipédique.

3. Chaîne selon la revendication 2, caractérisée en ce que le plan de couvercles comprend à chaque fois une des faces extérieures les plus petites (Aᵢ) de chaque parallélépipède (par exemple 8).

4. Chaîne selon l'une quelconque des revendications 2 et 3, caractérisée en ce que toutes les parois de couvercle (par exemple D₄) se trouvant dans le plan de couvercles peuvent être ouvertes par pivotement autour d'arêtes latérales (par exemple 4a) parallèles au petit côté du corps global parallélépipédique.

5. Chaîne selon l'une quelconque des revendications 2 à 4, caractérisée en ce que, dans la forme comportant les parois de couvercle (Dᵢ à D₈) sur sa face supérieure, le corps global parallélépipédique comporte à chaque fois deux zones d'articulation à charnière (9, 11 et 10, 12) dans le plan de couvercles entre les paires de parallélépipèdes extérieurs et opposés dans le sens de la longueur (1, 5 et 4, 8) et les paires de parallélépipèdes centraux adjacents aux parallélépipèdes extérieurs (2, 6 et 3, 7), ces zones d'articulation à charnière ayant une direction transversale commune.

6. Chaîne selon l'une quelconque des revendications 2 à 5, caractérisée en ce que chaque paroi de couvercle (D₁ ... Dε) présente, dans la zone médiane de son arête latérale (37) bordant une languette d'insertion (36), un prolongement de préhension (38) obtenu par poinçonnage du matériau en carton de ladite languette d'insertion (36) et faisant saillie vers l'extérieur au-dessus de ladite arête latérale (37) (Fig. 4).

7. Chaîne selon l'une quelconque des revendications 1 à 6, caractérisée en ce que, parmi les paires de faces extérieures planes opposées (A₁, A₂ et A₃) de chaque parallélépipède (par exemple 8), au moins deux paires (A₂ et A₃) présentent une forme quadrangulaire différente de celle d'un carré.

8. Chaîne selon l'une quelconque des revendications 1 à 7, caractérisée en ce qu'elle est fabriquée à partir de deux ensembles égaux comportant chacun trois flans de carton (17,18 et 19) dont l'un (17) peut être plié selon deux parallélépipèdes successifs (2, 3 respectivement 6, 7) de la chaîne et les deux autres (18 et 19) peuvent être pliés selon un parallélépipède (1 respectivement 4; 8 respectivement 5) de l'ensemble de parallélépipèdes ainsi formé, ledit parallélépipède (1 respectivement 4; 8 respectivement 5) étant, dans la chaîne, adjacent d'un côté ou de l'autre côté des deux parallélépipèdes précités.

9. Chaîne selon la revendication 8, caractérisée en ce que l'un des flans de carton (17) est conformé de manière symétrique à son axe transversal médian (20) qui comprend en même temps une zone d'articulation à charnière (13, respectivement 14).

10. Chaîne selon l'une quelconque des revendications 8 et 9, caractérisée en ce que les deux parallélépipèdes extérieurs (1 et 4, respectivement 5 et 8) de chaque ensemble de parallélépipèdes sont, d'une part, collés à l'un (2, 3, respectivement 6, 7) des deux parallélépipèdes auxquels ils sont raccrochés au moyen d'une languette collante (30, respectivement 31) formant en même temps une zone d'articulation à charnière, et d'autre part, accrochés chacun au moyen d'une languette (34, respectivement 35) formant un oeillet ou un crochet, dans une languette (35, respectivement 34) formant un oeillet ou un crochet et faisant partie du parallélépipède extérieur voisin (5, respectivement 8) de l'autre ensemble de parallélépipèdes, cela de telle manière que chaque languette 35 formant une partie en crochet forme également une zone d'articulation à charnière (16, respectivement 15).

11. Chaîne selon l'une quelconque des revendications 1 à 10, caractérisée en ce qu'au moins un parallélépipède (par exemple 5) présente une paroi latérale munie d'une ouverture formant fenêtre (43,45).

12. Chaîne selon la revendication 11, caractérisée en ce qu'une ouverture formant fenêtre (47) a une forme irrégulière, par exemple celle d'un fruit ou d'une fleur.

13. Chaîne selon l'une quelconque des revendications 11 ou 12, caractérisée en ce qu'au moins une partie de l'ouverture formant fenêtre (43, 45) est fermée par une feuille transparente (44) collée dans le parallélépipède (par exemple 5 et 8).

14. Chaîne selon l'une quelconque des revendications 1 à 13, caractérisée en ce qu'au moins un parallélépipède (par exemple 8) comporte une paroi latérale munie d'une perforation (45') délimitant une partie de paroi (46) détachable.

15. Chaîne selon la combinaison de la revendication 2 et de l'une quelconque des revendications 11 à 14, caractérisée en ce qu'on aménage une ouverture formant fenêtre (47) ou une partie de paroi détachable (46) dans une paroi latérale (49) de chaque parallélépipède extérieur (1 respectivement 4, 5, 8) d'un ensemble de parallélépipèdes, ladite paroi latérale (17) étant opposée à la paroi de couvercle (Di respectivement D₄, D5, D₈) du parallélépipède considéré.

16. Chaîne selon l'une quelconque des revendications 2 à 15, caractérisée en ce que la chaîne remplie est maintenue sous la forme d'un corps parallélépipédique formé par retournement des deux parties de parallélépipèdes extérieurs (1, 5 et 4, 8) de la chaîne de parallélépipèdes formant initialement un corps global parallélépipédique avec ses parois de courvercles (Di ... D₈) disposées sur le dessus, ledit retournement s'effectuant vers les parois de couvercles (D₂, D₆ et D₃, D₇) des quatre parallélépipèdes médians (2, 6 et 3, 7), le maintien sous cette forme étant réalisé par collage d'une feuille de collage (48) sur les quatre coins des quatre parallélépipèdes (1, 4, 5, 8 respectivement 2, 3, 6, 7) se trouvant au centre de la face supérieure et de la face inférieure opposées.
